# EUROPÄISCHE PATENTSCHRIFT

(11) **EP 0 684 375 B1**
(45) Veröffentlichungstag und Bekanntmachung des Hinweises auf die Patenterteilung: **25.08.1999**
(21) Anmeldenummer: 95107650.4
(22) Anmeldetag: 19.05.1995
(51) Int. Cl.: F02D 41/34, F02D 41/06

(54) **Einrichtung zur Regelung einer Brennkraftmaschine**
Apparatus for the regulation of an internal combustion engine
Dispositif pour la régulation d'un moteur à combustion interne

(30) Priorität: 27.05.1994 DE 4418577
(43) Veröffentlichungstag der Anmeldung: 29.11.1995
(73) Patentinhaber: ROBERT BOSCH GMBH, 70442 Stuttgart (DE)
(72) Erfinder: Ott, Karl, Ing., D-71706 Markgröningen (DE); Walter, Klaus, Dipl. Ing., D-74321 Bietigheim-Bissingen (DE)

(56) Entgegenhaltungen:
- EP-A- 0 576 334
- DE-A- 4 143 094
- DE-A- 4 230 616
- US-A- 4 616 617
- US-A- 4 843 556
- PATENT ABSTRACTS OF JAPAN vol. 9, no. 198 (M-404) 15. August 1985 & JP-A-60 062 665 (HITACHI SEISAKUSHO KK) 10. April 1985

## Beschreibung

### Stand der Technik

Die Erfindung geht aus von einer Einrichtung zur Regelung einer Brennkraftmaschine nach der Gattung des Anspruchs 1 bzw. 5.

Bei einer Mehrzylinder-Brennkraftmaschine mit einer Kurbel- und einer Nockenwelle wird vom Steuergerät in Abhängigkeit von der erkannten Lage der Kurbelwelle berechnet, zu welchem Zeitpunkt in welchen Zylinder Kraftstoff eingespritzt werden soll und zu welchem Zeitpunkt in welchem Zylinder die Zündung ausgelöst werden muß. Dabei ist es üblich, die Winkellage der Kurbelwelle mit Hilfe eines Sensors zu ermitteln, der die Kurbelwelle bzw. eine mit dieser verbundenen Scheibe mit einer charakteristischen Oberfläche abtastet.

Da sich die Kurbelwelle innerhalb eines Arbeitsspieles zweimal dreht, läßt sich allein durch Abtasten der Kurbelwelle die Phasenlage der Brennkraftmaschine nicht eindeutig bestimmen. Damit dies möglich ist, wird üblicherweise mit Hilfe eines zweiten Sensors eine mit der Nockenwelle in Verbindung stehende Geberscheibe, die an ihrer Oberfläche eine Bezugsmarke aufweist, abgetastet. Da sich die Nockenwelle nur einmal während eines Arbeitsspieles dreht, kann das Steuergerät aus dem vom Nockenwellensensor gelieferten Signal mit einem einzigen Impuls pro Arbeitsspiel die Phasenlage der Brennkraftmaschine erkennen und eine Synchronisation durchführen. Ein solches System wird beispielsweise in der deutschen Patentanmeldung P 42 30 616.7 beschrieben.

Eine Einrichtung zur Regelung einer Brennkraftmaschine, die ohne Phasensensor arbeitet, ist aus der EP-A-576 334 bekannt. Bei dieser Einrichtung wird jeweils der obere Totpunkt eines Zylinders ermittelt. Zusätzlich werden vorgebbare Einspritzungen unterdrückt und die dadurch erzeugten Verbrennungsaussetzer werden zur Phasenerkennung ausgewertet.

Aus der US-A-4 616 617 ist eine Vorrichtung bzw. ein Verfahren zur Erkennung der Phasenlage bekannt, bei dem die Laufruhe zur Erkennung der Phasenlage ausgewertet wird. Dabei wird für bestimmte Zylinder die Einspritzlänge variiert und die dadurch verursachte Änderung der Laufruhe wird zur Zylinderidentifikation herangezogen.

Aus der US-A-4 843 556 ist eine Einrichtung zur Regelung einer Brennkraftmaschine bekannt, bei der die Laufruhe durch Variation des Zündoder Einspritzzeitpunktes beeinflusst wird. Dabei werden auch die Auswirkungen der Variation des Zünd- oder Einspritzzeitpunktes auf die Drehzahl ausgewertet.

### Vorteile der Erfindung

Die erfindungsgemäße Einrichtung zur Regelung einer Brennkraftmaschine hat den Vorteil, daß kein Phasensensor, also keine Sensor, der eine mit der Nockenwelle rotierende Scheibe abtastet, benötigt wird, sondern lediglich ein Sensor, der die Stellung der Kurbelwelle ermittelt.

Erzielt wird dieser Vorteil, indem der Beginn der Einspritzung bezogen auf die Winkelstellung der Kurbelwelle für die einzelnen Zylinder, auch Vorlagerungswinkel genannt, gezielt so verändert wird, daß von einem Arbeitsspiel zum nächsten bei falscher Phasenlage eine Drehzahländerung iniziiert wird, die ausgewertet wird, wobei beim Auftreten vorgebbarer Drehzahländerungen auf eine falsche Phasenlage geschlossen wird und entsprechende Korrekturen durchgeführt werden. Aus der erkannten Drehzahländerungen erkennt das Steuergerät also die Phase und führt die Phasensynchronisation durch.

Besonders vorteilhaft ist, wenn diese Phasenerkennung zusammen mit einer Einrichtung eingesetzt wird, bei der die Stellung der Kurbelwelle und damit auch die Stellung der Nockenwelle sowie die Phasenlage nach dem Auslauf der Brennkraftmaschine registriert und abgespeichert wird und diese Erkenntnisse beim Wiedereinschalten der Brennkraftmaschine zunächst berücksichtigt werden und unmittelbar nach dem Start eine Phasenerkennung abläuft, anhand derer erkannt wird, ob die angenommene Phasenlage korrekt war.

Wird bei einem System mit Auslauferkennung eine solche Überprüfung der Phasenlage mit Hilfe der Beeinflussung des Vorlagerungswinkels bei der Einspritzung durchgeführt, ist in dem Fall, in dem die abgespeicherte Phasenlage richtig ist, sofort nach dem Einschalten der Brennkraftmaschine eine optimale Zündung und Einspritzung gewährleistet. In den wenigen anderen Fällen können zwar Einspritzungen und Zündungen zu unerwünschten Zeitpunkten erfolgen, es wird jedoch schnell eine Synchronisation und daran anschließend eine optimale Steuerung bzw. Regelung der Zündung und Einspritzung der Brennkraftmaschine erhalten, ohne daß dazu ein Phasensensor erforderlich ist.

Weitere Vorteile der Erfindung werden mit Hilfe der in den abhängigen Ansprüchen angegebenen Maßnahmen erzielt.

### Zeichnung

Ein Ausführungsbeispiel der Erfindung ist in der Zeichnung dargestellt und wird in der nachfolgenden Beschreibung näher erläutert. In Figur 1 sind die für das Verständnis der Erfindung wesentlichen Bestandteile des Steuerungssystems einer Brennkraftmasschine schematisch dargestellt und in Figur 2 ist dargestellt, bei welchen Winkeln bezogen auf die Kurbelwellenstellung, die Einspritzungen bzw. Zündungen zu erfolgen haben, damit eine Phasenerkennung durchgeführt werden kann.

### Beschreibung

In Figur 1 sind die zur Erläuterung der Erfindung erforderlichen Komponenten des Steuerungssystems einer Brennkraftmaschine schematisch dargestellt. Dabei ist mit 10 eine Geberscheibe bezeichnet, die starr mit der Kurbelwelle 11 der Brennkraftmaschine verbunden ist und an ihrem Umfang eine Vielzahl gleichartiger Winkelmarken 12 aufweist. Neben diesen gleichartigen Winkelmarken 12 ist eine Referenzmarke 13 vorhanden, die beispielsweise durch zwei fehlende Winkelmarken realisiert ist.

Die Geberscheibe 10 wird vom Aufnehmer 14, beispielsweise einem induktiven Aufnehmer oder einem Hall-Sensor, abgetastet, die beim Vorbeilaufen der Winkelmarken im Aufnehmer erzeugten Signale werden im Steuergerät 15 in geeigneter Weise aufbereitet.

Ein bei herkömmlichen Brennkraftmaschinen vorhandener Phasensensor, der die Nockenwelle 16 bzw. eine mit der Nockenwelle 16 verbundene Scheibe mit einer Markierung abtastet, ist hier nicht vorgesehen. Die Information bezüglich der Phasenlage, die aus dem Ausgangssignal eines solchen Sensors üblicherweise gewonnen wird, wird hier mit Hilfe der noch zu erläuternden Änderung des Vorlagerungswinkels der Einspritzung erhalten.

Das Steuergerät 15 erhält über verschiedene Eingänge weitere, für die Steuerung bzw. Regelung der Brennkraftmaschine erforderliche Eingangsgrößen, die von verschiedenen Sensoren gemessen werden. In Figur 1 sind diese Sensoren mit 17 bezeichnet. Über einen weiteren Eingang wird ein "Zündung EIN"-Singal zugeführt,.das beim Schließen des Zündschalters 18 von der Klemme Kl.15 des Zündschlosses geliefert wird.

Das Steuergerät 15 umfaßt wenigstens eine zentrale Prozessoreinheit 18 sowie Speicher 19. Im Steuergerät werden Signale für die Zündung und Einspritzung für nicht näher bezeichnete entsprechende Komponenten der Brennkraftmaschine ermittelt. Diese Signale werden über die Ausgänge 20 und 21 des Steuergerätes 15 abgegeben.

Die Spannungsversorgung des Steuergerätes 15 erfolgt in üblicher Weise mit Hilfe einer Batterie 22, die über einen Schalter 23 während des Betriebes der Brennkraftmaschine sowie während einer vom Steuergerät selbst gesteuerten Nachlaufphase nach Abstellen des Motors mit dem Steuergerät 15 in Verbindung steht. Die Nachlaufphase kann auch mit anderen Mitteln, z.B. mittels im Steuergerät vorhandener Speicher realisiert werden.

Mit der in Figur 1 beschriebenen Einrichtung kann die Stellung der Kurbelwelle 11 während des Betriebes der Brennkraftmaschine jederzeit erfaßt werden. Da die Zuordnung zwischen Kurbelwelle und Nockenwelle ebenso bekannt ist wie die Zuordnung zwischen der Stellung der Nockenwelle und der Lage der einzelnen Zylinder, kann nach dem Erkennen der Bezugsmarke eine Synchronisation erfolgen, jedoch nur dann, wenn ein für die Phasenlage charakteristisches Signal vorhanden ist.

Bei der Regelung von Viertaktbrennkraftmaschinen, die ohne Phasensensor, das heißt also ohne Sensor, der die Stellung der Nockenwelle ermittelt, arbeiten, besteht das Problem, daß das vom Kurbelwellensensor gelieferte Bezugsmarkensignal mehrdeutig ist, da sich die Kurbelwelle innerhalb eines Arbeitsspieles zweimal dreht, während sich die Nockenwelle nur einmal dreht. Es wird deshalb zur Erkennung der Phasenlage vom Steuergerät nach dem Start der Brennkraftmaschine die Lage der Einspritzung bezogen auf die Lage des Kurbelwellenwinkels so beeinflußt, daß aus den sich einstellenden Drehzahländerungen eine Phasensynchronisation durchgeführt werden kann. Die genaue Vorgehensweise soll nun anhand der in Figur 2 dargestellten Zusammenhänge erläutert werden.

In Figur 2 sind die für die Zündung und Einspritzung wesentlichen Größen über dem Kurbelwellenwinkel in Grad KW aufgetragen. Dabei zeigt a) die Zusammenhänge bei richtiger Phasenlage und b) bei falscher Phasenlage (falsch angenommener Phasenlage). Es bedeuten im einzeln LWOT ist der Punkt, zu dem sich ein Zylinder im sogenannten Lastwechsel-oberen Totpunkt befindet. ZOT ist der obere Totpunkt des Zylinders, bei dem gezündet wird. Daß eine Zündung ausgelöst wird, wird durch die Pfeile 24 in Figur 2 symbolisiert. Der Bereich 25 ist jeweils der Bereich, in dem das Einlaßventil geöffnet ist und mit 26 sind die Einspritzimpulse bezeichnet.

Jeweils nach einem Winkel von 720 Grad KW, also nach einem Arbeitsspiel ist eine vertikale Linie eingetragen. Für das Verständnis wesentliche Winkelbereiche sind bezogen auf solche vertikalen Linien angegeben und zwar vom Beginn des Einspritzimpulses bis zu einer vertikalen Linie. Der Abstand zwischen dem Beginn der Einspritzimpulse und der darauffolgenden vertikalen Linie und damit dem Lastwechsel-oberen Totpunkt wird im nachfolgenden als Vorlagerungswinkel α bezeichnet.

Die Erkennung der Phasenlage nach dem Start oder im Betrieb, beispielsweise im Leerlauf wird durchgeführt, indem das Steuergerät gezielt Änderungen des Vorlagerungswinkels α vornimmt. Durch eine Änderung des Verlagerungswinkels von einem Arbeitsspiel zum nächsten wird bei falscher Phasenlage eine Verschiebung der Einspritzung in das vorangegangene Arbeitsspiel bewirkt, wodurch eine Drehzahländerung initiiert wird. Diese Drehzahländerung wird ausgewertet und zur Phasensynchronisation herangezogen. Dabei wird das Drehzahlsignal aus dem Signal des Kurbelwellensensors gewonnen, der eine drehzahlabhängige Pulsfolge liefert, die im Steuergerät 15 in üblicher Weise zur Drehzahlermittlung verwendet wird.

Wird der Vorlagerungswinkel so verändert wie es in Figur 2 dargestellt ist, dann hat der Vorlagerungswinkel im ersten Arbeitsspiel z.B. einen Sollwert von 180 Grad KW vor Lastwechsel-OT. Im zweiten Arbeitsspiel wird der Sollvorlagerungswinkel um 360 Grad KW auf 540 Grad KW vor LWOT erhöht. Im dritten Arbeitsspiel wird der Sollwert des Vorlagerugnswinkels wieder um 360 Grad KW, also auf 180 Grad KW verringert. Ist die Phasensynchronisation richtig, so entspricht die Sollvorlagerung der Istvorlagerung und jedes Arbeitsspiel wird mit einer einzigen Einspritzung bedient. Es wird somit keine deutliche Drehzahländerung auftreten bzw. zu erkennen sein. Der Sachverhalt bei richtiger Phasenlage ist in a) dargestellt.

Ist dagegen die angenommene Phasenlage falsch (b), dann ist der Istvorlagerungswinkel um 360 Grad KW gegenüber dem Sollvorlagerungswinkel verschoben, es ist also im ersten Arbeitsspiel der Istvorlagerungswinkel um 540 Grad KW vor dem ersten Lastwechsel-Oberen Totpunkt. Im zweiten Arbeitsspiel ist der Istvorlagerungswinkel 900 Grad KW vor dem zweiten Lastwechsel-OT. Dies ist gleichbedeutend mit 180 KW vor dem ersten Lastwechsel-OT. Im dritten Arbeitsspiel ist der Istvorlagerungswinkel dann 540 Grad KW vor dem dritten Lastwechsel-OT.

Bei falsch angenommener Phasenlage erfolgen demnach im ersten Arbeitsspiel zwei Einspritzungen und im zweiten Arbeitsspiel überhaupt keine Einspritzung. Dies führt zu einer verschlechterten Verbrennung oder gar zu Verbrennungsaussetzern und verursacht daher eine Drehzahländerung. Die Erkennung dieser Drehzahländerung wird im Steuergerät 15 mittels eines geeigneten Verfahrens durchgeführt. Wird eine solche Drehzahländerung sicher erkannt, kann damit festgestellt werden, daß die Phasenlage falsch ist und das Steuergerät kann eine Phasenneusynchronisation auslösen und von dieser Neusynchronisation ausgehend die weiteren Einspritz- und Zündimpulse an der richtigen Stelle auslösen.

Durch diese Vorgehensweise kann das Steuergerät nach wenigen Einspritzungen erkennen, ob die angenommene Phasenlage richtig oder falsch ist und im Fall einer falschen Phasenlage eine Korrektur vornehmen. Ein Phasensor, wie er bei üblichen Systemen benötigt wird, kann daher entfallen.

Die beschriebene Phasenerkennung kann bei bekannten Einspritz- und Zündsystemen wie SEFI (sequentielle Kraftstoffeinspritzung), bei Klopfregelungen, rotierender Hochspannungsverteilung, ruhender Hochspannungsverteilung, Zwei-Funkenspulen u.ä. Systemen eingesetzt werden.

Wird die Phasenerkennung durch Änderung des Vorlagerungswinkels α von einem Arbeitsspiel zum nächsten bei einer Einrichtung zur Regelung einer Brennkraftmaschine eingesetzt, bei der nach dem Abschalten der Zündung ein Nachlauf abläuft, während dem die Auswerteeinrichtung das Kurbelwellensensorsignal bis zum Stillstand der Welle auswertet und die Stellung der Kurbelwelle sowie die übrigen motorspezifischen Daten beim Stillstand in einem nicht flüchtigen Speicher abspeichert und beim Wiedereinschalten als richtig voraussetzt, kann eine abgespeicherte und beim Neustart als richtig angenommene Phasenlage überprüft und ggf. korrigiert werden. Bei einer solchen Einrichtung zur Regelung einer Brennkraftmaschine kann also unmittelbar nach dem Start in den meisten aller Fälle korrekt eingespritzt und gezündet werden. Lediglich unter ungünstigen Umständen, beispielsweise nach einem Abwürgen des Motors wird zunächst falsch eingespritzt bzw. gezündet und erst nach der Synchronisation optimal gearbeitet.

Die Erkennung, ob die Phasenlage richtig oder falsch ist, wird wie bereits vorstehend erläutert, vom Steuergerät 15 über die Erkennung von Drehzahländerungen durchgeführt.

Bei einer Brennkraftmaschisne mit Phasensensor kann bei defektem Phasensensor ein Notlauf realisiert werden, bei dem ein Verfahren abläuft, wie es vorstehend für eine Brennkraftmaschine ohne Phasensensor beschrieben ist.

## Patentansprüche

1. Verfahren zur Regelung einer Brennkraftmaschine mit einer Kurbelwelle, deren Winkelstellung und Drehzahl durch Auswertung eines von einem Kurbelwellensensor gelieferten Signales in einer Auswerteeinrichtung laufend ermittelt wird, wobei die Auswerteeinrichtung abhängig von der Winkelstellung Einspritzund Zündimpulse auslöst, dadurch gekennzeichnet, daß zur Erkennung der Phasenlage der Brennkraftmaschine der Vorlagerungswinkel der Einspritzung in aufeinanderfolgenden Arbeitsspielen um vorgebbare Werte so verschoben wird, daß die Änderung des Vorlagerungswinkels von einem Arbeisspiel zum nächsten bei falscher Phasenlage eine Verschiebung der Einspritzung in das vorangegangene Arbeitsspiel bewirkt, wodurch Drehzahländerungen initiiert werden, die ausgewertet und zur Phasensynchronisation herangezogen werden.

2. Verfahren nach Anspruch 1, dadurch gekennzeichnet, daß die Erkennung der Phasenlage unmittelbar nach dem Start und/oder während bestimmter Betriebsbedingungen der Brennkraftmaschine, insbesondere im Leerlauf, durchgeführt wird.

3. Verfahren nach Anspruch 1 oder 2, dadurch gekennzeichnet, daß die Phasenerkennung und Synchronisation ausgehend von einer Auslauferkennung erfolgt, bei der die letzte Stellung der Kurbel- und/oder Nockenwelle sowie der Phasenlage in der Auswerteeinrichtung abgespeichert und beim Neustart als richtig angenommen wird und bei erkannter falscher Phasenlage eine Neusynchronisation bezüglich der Phasenlage erfolgt.

4. Verfahren nach einem der vorhergehenden Ansprüche, dadurch gekennzeichnet, daß der Verlagerungswinkel von einem Arbeitsspiel zum anderen Arbeitsspiel um 360° erhöht und danach wieder um 360° erniedrigt wird, so daß bei richtiger Phasenlage jedes Arbeitsspiel mit einer Einspritzung bedient wir und bei falscher Phasenlage entweder zwei oder keine Einspritzung pro Arbeitsspiel erfolgt (erfolgen) .

5. Vorrichtung zur Regelung einer Brennkraftmaschine mit einer Kurbelwelle, deren Winkelstellung und Drehzahl durch Auswertung eines von einem Kurbelwellensensor gelieferten Signales in einer Auswerteeinrichtung laufgend ermittelbar sind, wobei die Auswerteeinrichtung abhängig von der Winkelstellung Einspritzund Zündimpulse auslöst, dadurch gekennzeichnet, daß zur Erkennung der Phasenlage der Brennkraftmaschine der Vorlagerungswinkel der Einspritzung in aufeinanderfolgenden Arbeitsspielen um vorgebbare Werte verschoben wird, daß die Änderung des Vorlagerungswinkels von einem Arbeitsspiel zum nächsten bei falscher Phasenlage eine Verschiebung der Einspritzung in das vorangegangene Arbeitsspiel bewirkt, wodurch Drehzahländerungen initiiert werden, die ausgewertet und zur Phasensynchronisation herangezogen werden.

6. Vorrichtung nach Anspruch 5, dadurch gekennzeichnet, daß die Auswerteeinrichtung das Steuergerät der Brennkraftmaschine ist, in dem die erforderlichen Berechnungen ablaufen und die im Auslauf ermittelten Meßwerte abgespeichert sind.

7. Vorrichtung zur Regelung einer Brennkraftmaschine mit einem zusätzlichen Phasensensor, dadurch gekennzeichnet, daß bei defektem Phasensensor ein Verfahren nach einem der vorhergehenden Ansprüche 1 bis 4 durchgeführt wird.

## Claims

1. Method for regulating an internal combustion engine having a crankshaft whose angular position and rotational speed are determined continuously by evaluating in an evaluation device a signal which is supplied by the crankshaft sensor, the evaluation device triggering injection pulses and ignition pulses as a function of the angular position, characterized in that, in order to detect the phase relation of the internal combustion engine, the angle by which the injection is advanced is displaced in successive work cycles by predefineable values in such a way that the change in the advance angle from one work cycle to the next brings about a displacement of the injection into the preceding work cycle when there is an incorrect phase relation, as a result of which changes in rotational speed are initiated and these are evaluated and used for phase synchronization.

2. Method according to Claim 1, characterized in that the detection of the phase relation is carried out directly after the start and/or during specific operating conditions of the internal combustion engine, in particular during idling.

3. Method according to Claim 1 or 2, characterized in that the detection of the phase and synchronization are carried out on the basis of a detection of running down, during which the last position of the crankshaft and/of camshaft, and the phase relation are stored in the evaluation device, and are assumed to be correct when restarting takes place, and if an incorrect phase relation is detected a resynchronisation with respect to the phase relation is carried out.

4. Method according to one of the preceding claims, characterized in that the displacement angle from one working cycle to the other working cycle is increased by 360° and then decreased again by 360° so that when there is a correct phase relation each work cycle is provided with one injection, and when there is an incorrect phase relation either two injections or no injection take(s) place per work cycle.

5. Device for regulating an internal combustion engine having a crankshaft whose angular position and rotational speed are continuously determined in an evaluation device by evaluating a signal supplied by a crankshaft sensor, the evaluation device triggering injection pulses and ignition pulses as a function of the angular position, characterized in that, in order to detect the phase relation of the internal combustion engine, the angle by which the injection is advanced is displaced in successive work cycles by predefineable values, that the change in the advance angle from one work cycle to the next brings about a displacement of the injection into the preceding work cycle when there is an incorrect phase relation, as a result of which changes in rotational speed are initiated, and these are evaluated and used for phase synchronization.

6. Device according to Claim 5, characterized in that the evaluation device is the control unit of the internal combustion engine, in which unit the necessary calculations are carried out and the measured values determined during the running down are stored.

7. Device for regulating an internal combustion engine having an additional phase sensor, characterized in that when there is a defective phase sensor a method according to one of the preceding Claims 1 to 4 is carried out.

## Revendications

1. Procédé de régulation d'un moteur à combustion interne avec un arbre de vilebrequin, dont la position angulaire et la vitesse de rotation sont déterminés en marche en exploitant dans un dispositif d'exploitation un signal qui est délivré par un détecteur d'arbre de vilebrequin, le dispositif d'exploitation déclenchant en fonction de la position angulaire des impulsions d'injection et d'allumage,
caractérisé en ce que
• pour identifier la position des phases du moteur à combustion interne on décale l'angle de préstockage de l'injection au cours de cycles de fonctionnement successifs de valeurs qui peuvent être définies au préalable,
• la variation de l'angle de préstockage d'un cycle de fonctionnement au suivant dans le cas d'une position des phases fausse provoque un décalage de l'injection dans le cycle de fonctionnement précédent, ce qui a pour résultat d'initier des variations de la vitesse de rotation qui sont exploitées et utilisées pour la synchronisation des phases.

2. Procédé selon la revendication 1,
caractérisé en ce que
l'identification de la position des phases est effectuée directement après le démarrage et/ou pendant des conditions déterminées de fonctionnement du moteur à combustion interne, en particulier au ralenti.

3. Procédé selon la revendication 1 ou la revendication 2,
caractérisé en ce que
l'identification des phases et leur synchronisation a lieu en partant d'une identification de marche à vide, dans laquelle la dernière position de l'arbre de vilebrequin et/ou de l'arbre à cames ainsi que de la position des phases sont mises en mémoire dans le dispositif d'exploitation et lors d'une position des phases identifiée comme fausse une nouvelle synchronisation a lieu en ce qui concerne la position des phases.

4. Procédé selon l'une des revendications précédentes,
caractérisé en ce que
l'angle de préstockage d'un cycle de fonctionnement à l'autre cycle de fonctionnement augmente de 360° et ensuite est à nouveau réduit de 360°, de telle sorte que quand la position des phases est juste chaque cycle de fonctionnement est doté d'une injection et en cas de position des phases fausse il y a soit deux injections, soit pas d'injection par cycle de fonctionnement.

5. Dispositif de régulation d'un moteur à combustion interne avec un arbre de vilebrequin, dont la position angulaire et la vitesse de rotation peuvent être déterminés en marche en exploitant dans un dispositif d'exploitation un signal qui est délivré par un détecteur d'arbre de vilebrequin, le dispositif d'exploitation déclenchant en fonction de la position angulaire des impulsions d'injection et d'allumage,
caractérisé en ce que
• pour identifier la position des phases du moteur à combustion interne on décale l'angle de préstockage de l'injection au cours de cycles de fonctionnement successifs de valeurs qui peuvent être définies au préalable,
• la variation de l'angle de préstockage d'un cycle de fonctionnement au suivant dans le cas d'une position des phases fausse provoque un décalage de l'injection dans le cycle de fonctionnement précédent, ce qui a pour résultat d'initier des variations de la vitesse de rotation qui sont exploitées et utilisées pour la synchronisation des phases.

6. Dispositif selon la revendication 5,
caractérisé en ce que
le dispositif d'exploitation est l'appareil de commande du moteur à combustion interne, dans lequel se déroulent les calculs nécessaires et les valeurs de mesure déterminées lors de la marche à vide sont mises en mémoire.

7. Dispositif de régulation d'un moteur à combustion interne avec un détecteur de phase additionnel,
caractérisé en ce que
dans le cas où le détecteur de phase est défectueux on effectue un processus selon l'une des revendications précédentes 1 à 4.
